# EUROPÄISCHE PATENTSCHRIFT

(11) **EP 0 008 360 B1**
(45) Veröffentlichungstag und Bekanntmachung des Hinweises auf die Patenterteilung: **14.10.1981**
(21) Anmeldenummer: 79102456.5
(22) Anmeldetag: 16.07.1979
(51) Int. Cl.: B24B 37/04

(54) **Vorrichtung zum freien Polieren von Werkstücken und Polierverfahren**
Device and method for the polishing of loose workpieces
Dispositif et procédé de polissage de pièces libres en mouvement

(30) Priorität: 15.08.1978 US 933705
(43) Veröffentlichungstag der Anmeldung: 05.03.1980
(73) Patentinhaber: International Business Machines Corporation, Armonk, N.Y. 10504 (US)
(72) Erfinder: Basi, Jagtar Singh, Fishkill, New York 12524 (US); Lyons, Vincent James, Poughkeepsie, New York 12603 (US); Mendel, Eric, Poughkeepsie, New York 12603 (US)
(74) Vertreter: Oechssler, Dietrich (DE)

## Beschreibung

Die Erfindung betrifft eine Vorrichtung zum freien Polieren, mit der zwei Oberflächen eines Werkstücks gleichzeitig poliert werden, bei der das Werkstück in der Öffnung eines Trägers mit einer geringeren Dicke als das Werkstück zwischen zwei, mit je einem dem Werkstück zugewandten Polierpolster versehenen, drehbaren Polierscheibe liegt und eine Anordnung zum Zuführen eines Polierbreies zu den Oberflächen der Polster vorhanden ist, und ein Verfahren zum gleichzeitigen Polieren von zwei Oberflächen eines Werkstücks insbesondere unter Verwendung der Vorrichtung.

Das freie Polieren von Werkstücken, wie z. B. Halbleiterplättchen aus Silicium oder Germanium, ist beispielsweise im US-Patent 3 691 694 und in dem Artikel »Planetary Free Wafer Polisher«, welcher im IBM Technical Disclosure Bulletin, Band 15, Nr.6, Seiten 1760 und 1761, November 1972 veröffentlicht worden ist, beschrieben. In einer solchen Vorrichtung zum freien Polieren liegt das zu polierende Werkstück zwischen 2 Polierplatten. An den Polierplatten sind Polierpolster befestigt, welche einander zugewandt sind und die obere und untere Oberfläche des zu polierenden Werkstücks kontaktieren. Das Werkstück ist nicht an den Polierplatten bzw. Polierpolstern befestigt, so daß sich das Werkstück in einer solchen Vorrichtung so bewegen kann, daß es in keiner Position relativ zu den Polierplatten fixiert ist (freies Polieren). Das Werkstück liegt in einem Loch eines Halters und der Halter ist so zwischen die beiden rotierenden Polierplatten montiert, daß er seinerseits rotieren kann. Ein Brei aus Poliermaterial wird auf die Oberfläche der Polierpolster gegeben. Wie in dem Artikel beschrieben wird, bewegen sich die Plättchen relativ zu den Polierplatten dadurch, daß die Platten mit unterschiedlichen Geschwindigkeiten - gegebenenfalls in entgegengesetzten Richtungen - gedreht werden oder indem man Polierpolster wählt, welche unterschiedliche Reibungseigenschaften aufweisen. Für das untere und das obere Polster werden üblicherweise unterschiedliche Materialien ausgewählt, deren Oberflächenstrukturen voneinander differieren, so daß unterschiedliche Reibungskräfte auf die beiden Oberflächen des Plättchens wirken. Die Drehung der Polster bewirkt deshalb, daß sich Plättchen relativ zu den Polstern bewegen, wodurch die Oberflächen der Plättchen poliert werden. Ein Problem tritt auf, wenn die Oberflächentexturen von Polster zu Polster variieren, weil die Polster aus verschiedenen Materiallieferungen stammen. Deshalb kann es passieren, daß, wenn ein Satz von Polstern abgenutzt ist, ein an dessen Stelle eingebauter, neuer Satz von Polierpolstern tatsächlich nicht den Unterschied in den Reibungskräften bringt, weicher notwendig ist, um eine zufriedenstellende Polierwirkung auf den Plättchenoberflächen hervorzurufen. Das Problem kann noch größer werden, wenn die Materialien für die beiden Polster von unterschiedlichen Herstellern stammen.

Es ist die Aufgabe der Erfindung eine Vorrichtung zum freien Polieren von Werkstükken, bei der die auf die beiden zu polierenden Oberflächen wirkenden, unterschiedlicn großen Reibungskräfte reproduzierbar eingestellt werden können, und ein in einem fabrikmäßigen Rahmen einsetzbares Verfahren zum Polieren von jeweils zwei Oberflächen eines Werkstücks anzugeben, mit dem polierte Oberflächen sehr guter Qualität reproduzierbar erhalten werden.

Diese Aufgabe wird mit einer Vorrichtung der eingangs genannten Art mit dem Merkmal des kennzeichnenden Teils des Anspruchs 1 und mit einem Verfahren der eingangs genannten Art mit dem Merkmal des kennzeichnenden Teils des Anspruchs 8 gelöst.

Bei der erfindungsgemäßen Vorrichtung ist es möglich, für beide Polster dasselbe Material zu nehmen, weil der notwendige Unterschied der auf die beiden Oberflächen des Werkstücks wirkenden Reibungskräfte durch die Festlegung der Flächen, mit denen die beiden Polster das Werkstück kontaktieren, eingestellt wird.

Überraschenderweise sind bei der Anwendung des erfindungsgemäßen Verfahrens unter Verwendung der erfindungsgemäßen Vorrichtung die zum Polieren notwendigen Zeiten kürzer und die notwendige Zuflußgeschwindigkeit des Polierbreies geringer als bei der Anwendung der bekannten Verfahren unter Verwendung der bekannten Vorrichtungen.

Mittels des erfindungsgemäßen Verfahrens lassen sich Halbleiterplättchen, Metalle, Saphir und Gadolinium-Gallium-Granate mit sehr guten Ergebnissen polieren.

Weitere vorteilhafte Ausgestaltungen der erfindungsgemäßen Vorrichtung und des erfindungsgemäßen Verfahrens ergeben sich aus den Unteransprüchen.

Die Erfindung wird anhand von durch Zeichnungen erläuterten Ausführungsbeispiele beschrieben. Es zeigt
Fig. 1 in Aufsicht einen Ausschnitt aus einem Polierpolster (polishing pad) mit einem Lochmuster und
Fig. einen Querschnitt durch einen Ausschnitt des in der Fig. 1 gezeigten Polsters.

Polierpolster, welche im Rahmen der Erfindung nützlich sind, bestehen üblicherweise aus weichen Materialien, welche kommerziell erhältlich sind und im allgemeinen aus einem faserigen Material und/oder synthetischen Polymeren, wie z. B. Polyurethan, Polyamid, Polyester, Polyäther, Polyvinylchlorid oder Mischungen dieser Stoffe, bestehen. Die Materialien können poromerisch (poromeric) d. h. wasserdampfdurchlässig, oder auch nicht poromerisch sein. Poromerische Materialien sind Materialien wie beispielsweise synthetisches Leder, und sind beispielsweise in dem Artikel »Structure and Properties of Natural and Artificial Leathers«, von L. G. Hole u. a., welcher im Journal of Material Science Band 6, (1971), Seiten 1 ff. erschienen ist, im Detail beschrieben. Ein geeignetes Polster 11 ist in den Fig. 1 und 2 dargestellt. Das Polster 11 besteht beispielsweise aus einem poromerischen Material mit offenen Zellen, welches eine poröse Oberschicht 13 aus Polyurethan einschließt, welches auf einem mit einem Bindemittel imprägnierten Substrat 15 aufgebracht ist. Das Substrat 15 besteht beispielsweise aus Polyesterfasern, welche mit Polyurethan, einem Polyäther-Polyurethan, einem Polyester-Polyurethan oder einem synthetischen gummiartigen Harz imprägniert sind. Das Polster ist typischerweise zwischen 1,02 und 1,27 mm dick, wobei die Schicht 13 eine Dicke zwischen ungefähr 0,38 und ungefähr 0,51 mm hat und die verbleibende Differenz zur Gesamtdicke gleich der Dicke des Substrats 15 aus den imprägnierten Fasern ist. Andere Dicken können je nach der speziellen Anwendung verwendet werden. Ein geeignetes Polster kann auch aus einer einzigen Schicht, beispielsweise aus geblasenem (blown), dichtem Polyurethan oder aus Polyesterfasern, welche mit Polyurethan imprägniert sind, bestehen. Eine druckempfindliche Klebeschicht 16 kann bereitgestellt werden, um das Polster am Polierkopf zu befestigen. Die Schicht ist mit einer schützenden Folie bedeckt, welche, kurz bevor das Polster an den Polierkopf befestigt werden soll, entfernt wird. Das Polster 11 weist in seiner Oberfläche ein aus einer Reihe von Löchern 17 bestehendes Muster auf, welches die Fläche des Polsters, welche während des Polierens mit dem Werkstück in Kontakt ist, wirkungsvoll vermindert. Der Querschnitt der Löcher kann unterschiedlich, beispielsweise rund, quadratisch, rechteckig usw., sein. Die Löcher 17 sind kreisförmig. Die Löcher sollten über die Oberfläche verteilt sein, wobei eine im wesentlichen gleichförmige Verteilung bevorzugt wird. In der in den Figuren gezeigten Ausführungsform haben die Löcher einen Durchmesser von ungefähr 2,38 mm und einen Mittelpunktsabstand von 6,35 mm, so daß ein aus Löchern bestehendes Gebiet entsteht, dessen Geamtfläche 22% der Polsteroberfläche (einschließlich der Lochfläche) ausmacht. Das aus Löchern bestehende Gebiet des Polsters kann eine unterschiedliche Fläche aufweisen, und beispielsweise im Bereich zwischen 10 und 40% der Polsteroberfläche variieren, wobei bei der speziellen Poliervorrichtung, welche unter Anwendung eines Siliciumdioxids enthaltenden Polierschlamms eingesetzt wird die besten Ergebnisse erzielt werden, wenn die Summe der Lochflächen ungefähr 22% der Polsteroberfläche ausmacht. Die optimale Fläche des Gebiets kann empirisch für jede spezielle Anwendung und für jede spezielle Vorrichtung ermittelt werden. Der Anteil der Gesamtfläche, welcher auf die Löcher entfällt kann variiert werden, indem entweder die Lochgröße, der Abstand der Löcher oder die Musteranordnung (gerade Linie, Anordnung in den Diagonalen oder eine versetzte Anordnung) variiert wird. Dies ist aus der Technik der Herstellung von Lochmustern bekannt. Obwohl ein Paar von Polstern, bei dem jedes Polster - wenn auch in unterschiedlichem Ausmaß - durchlöchert ist, für ein zufriedenstellendes Polieren verwendet werden kann, ist es bequemer, nur ein Polster zu durchlöchern. Entweder das obere oder das untere Polster kann durchlöchert werden, es ist jedoch beim Polieren von dünnen Halbleiterplättchen festgestellt worden, daß diese eine geringere Tendenz zeigen nach dem Polieren an dem oberen Polster festzukleben, wenn dieses durchlöchert ist, als wenn es nicht durchlöchert ist.

Die Polster sind auf drehbar befestigten Polierplatten bzw. Polierköpfen der freien Poliervorrichtung (free polisher) mittels eines Klebe stoffs befestigt, wobei ein druckempfindlicher Klebstoff für diesen Zweck geeignet ist. Die Werkstücke liegen in den Haltern oder Nestern der Poliermaschine zwischen der oberen und der unteren Polierplatte. Die Nester sind etwas dünner als die Werkstücke, so daß nur die Werkstückoberflächen von den Polierplatten kontaktiert und poliert werden. Die Halter sind beispielsweise so montiert, daß sie, wenn sich die Polierscheiben drehen, unter dem Einfluß der an den Plättchenoberflächen angreifenden Reibungskräfte einerseits sich um sich selbst drehen und andererseits eine Kreisbahn durchlaufen. Solche Poliermaschinen gehören zum Stand der Technik und ein Beispiel davon ist in dem Artikel _{Y}Planetary Free Wafer Polisher«, welcher im !BM Technical Disclosure Bulletin, Band 15, Nr. 6, Seiten 1760 und 1761, November 1972 veröffentlicht ist, veranschaulicht. Ein wäßriger Polierbrei wird von einem Vorratsgefäß zu den Polstern befördert. Solche Breie sind Stand der Technik. Ein geeigneter Brei enthält ein Schleifmittel aus Siliciumdioxid und beinhaltet eine kolloidale Suspension eines Siliciumdioxid-Schleifmittel, ein oxidierendes Agens, wie z. B. Natriumdichlorisocyanat und eine Base wie z. B. Natriumcarbonat. Der Brei hat einen pH-Wert von weniger als 10.

Ein unteres und ein oberes Polster, welche eine mikroporöse, auf einem Substrat aus einem mit einem Polyäther-Polyurethan imprägnierten Polyesterfasermaterial aufgebrachte Polyurethanschicht aufwiesen, wurden dazu benutzt, um Halbleiterplättchen aus Silicium zu polieren. Dabei wies das obere Polster Löcher mit einer Gesamtfläche von 22% der Polsteroberfläche auf. Die Löcher in den Polstern hatten einen Durchmesser von 2,38 mm und einen Mittelpunktsabstand von ungefähr 6,35 mm und waren in einem in Richtung der Diagonalen verlaufenden Muster angeordnet, was eine Lochdichte von 32 Löcher pro 6,45 cm² ergibt. Das untere Polster hatte eine nicht durchlöcherte Oberfläche. Die Plättchen wurden so zwischen die Polster gelegt, daß die für den späteren Einbau der Halbleiterbauteile bestimmte Plättchenoberfläche dem oberen Polster gegenüberlag. Die obere und die untere Polierplatte wurden in entgegengesetzten Richtungen mit ungefähr 60 bis 62 Umdrehungen pro Minute gedreht, wodurch eine Drehbewegung von ungefähr 16 bis 22 Umdrehungen pro Minute auf die Plättchenhalter übertragen wurde. Materialabtragungsgeschwindigkeiten werden in der Tabelle I für verschieddne Zuflußgeschwindigkeiten des Siliciumdioxid enthaltenen Breies angegeben. Es wurde gefunden, daß die optimale Zuflußgeschwindigkeit bei ungefähr 200 ml pro Minute lag. Die Polierzeit betrug ungefähr 30 Minuten. Im Gegensatz dazu wurde zum zufriedenstellenden Polieren unter Verwendung eines konventionellen Polsterpaars eine Zuflußgeschwindigkeit von 510 ml pro Minute benötigt, wobei die Abtragungsgeschwindigkeit bei ungefähr 30,48 µm pro Stunde und damit um ein Drittel unter der bei dem erfindungsgemäßen Verfahren erzielten Geschwindigkeit lag. Bei einem konventionellen Polsterpaar bestehen das untere und das obere Polster aus unterschiedlichen Materialien und beide weisen keine Löcher auf.

Beispiele von anderen Polsterkombinationen, welche dazu benutzt werden, um Plättchen zu polieren, sind in der folgenden Tabelle II angegeben:

Bei der Verwendung des erfindungsgemäßen Verfahrens unter Anwendung der erfindungsgemäßen mit mit Löcher versehenen Polierpolstern ausgestatteten Vorrichtung ist es möglich, gegenüber bekannten Vorrichtungen und Verfahren die Poliergeschwindigkeit um 50% zu erhöhen, was einen erhöhten Durchsatz bedeutet, wobei nur ungefähr 40% der Breizuflußgeschwindigkeit, die gemäß dem Stand der Technik erforderlich ist, gebracht wird. Zu diesen Vorteilen kommt der weitere Vorteil hinzu, daß es möglich ist, für das untere und das obere Polster dasselbe Material zu verwenden, so daß die Qualität des Polierens nicht mehr länger davon abhängt, ob die für die beiden Polster verwendeten Polstermaterialien aus derselben oder aus unterschiedlichen Lieferungen stammen.

Zwar ist in den Beispielen nur das Polieren von Halbleiterplättchen beschrieben, es sei aber klargestellt, daß auch Werkstücke aus anderen Materialien, wie z. B. Metallen, Saphir oder Gadolinium-Gallium-Granat, mittels des erfindungsgemäßen Verfahren poliert werden können.

## Patentansprüche

1. Vorrichtung zum freien Polieren mit der zwei Oberflächen eines Werkstücks gleichzeitig poliert werden, bei der das Werkstück in einem Loch eines Trägers mit einer geringeren Dicke als das Werkstück zwischen zwei, mit je einem dem Werkstück zugewandten Polierpolster (11) versehenen, drehbaren Polierscheiben liegt, und eine Anordnung zum Zuführen eines Polierbreies zu den Polsteroberflächen vorhanden ist, dadurch gekennzeichnet, daß mindestens eines der Polster (11) eine Oberfläche dem Werkstück zuwendet, welche derart mit einem Lochmuster (17) versehen ist, daß die Flächen, mit denen die beiden Polsteroberflächen die zu polierenden Werkstückoberflächen kontaktieren, unterschiedlich groß sind.

2. Vorrichtung nach Anspruch 1, dadurch gekennzeichnet, daß nur das obere Polster (11) mit einem Lochmuster (17) versehen ist.

3. Vorrichtung nach Anspruch 1 oder 2, dadurch gekennzeichnet, daß die Gesamtfläche der Löcher (17) in einem Polster (11) ungefähr 10 bis ungefähr 40% der Gesamtfläche (einschließlich der Löcher) der dem Werkstück zugewandten Polsteroberfläche ausmacht-

4. Vorrichtung nach Anspruch 3, dadurch gekennzeichnet, daß die Gesamtfläche der Löcher (17) in einem Polster (11) ungefähr 22% der Gesamtfläche (einschließlich der Löcher) der dem Werkstück zugewandten Polsteroberfläche ausmacht.

5. Vorrichtung nach einem oder mehreren der Ansprüche 1 bis 4, dadurch gekennzeichnet, daß das Polster (11) eine Oberflächenschicht (13) aufweist, welche aus porösem Polyurethan besteht.

6. Vorrichtung nach einem oder mehreren der Ansprüche 1 bis 5, dadurch gekennzeichnet, daß das Polster (11) ein Substrat aufweist, welches aus Polyesterfasern besteht, welche mit Polyurethan, Polyester-Polyurethan, Polyäther-Polyurethan oder mit einem synthetischen, gummiartigen Harz imprägniert sind.

7. Vorrichtung nach Anspruch 5 oder 6, dadurch gekennzeichnet, daß das Polster (11) zwischen ungefähr 1,0 und ungefähr 1,3 mm dick ist, wobei die Oberflächenschicht (13) zwischen etwa 0,38 und 0,51 mm dick ist.

8. Verfahren zum gleichzeitigen Polieren von zwei Oberflächen eines Werkstücks insbesondere unter Verwendung einer Vorrichtung nach einem oder mehreren der Ansprüche 1 bis 7, dadurch gekennzeichnet, daß als Polierbrei ein wäßriger, ein kolloidales Siliciumdioxid als Schleifmittel enthaltender Brei verwendet wird.

9. Verfahren nach Anspruch 8, dadurch gekennzeichnet, daß eine Umdrehungsgeschwindigkeit der entgegengesetzt zueinander rotierenden Schleifscheiben von ungefähr 60 bis ungefähr 62 UpM eingestellt wird.

10. Verfahren nach Anspruch 8 oder 9, dadurch gekennzeichnet, daß die Zuflußmenge des Polierbreies auf ungefähr 150 bis 250 ml/Minute eingestellt wird.

11. Verfahren nach einem oder mehreren der Ansprüche 8 bis 10, gekennzeichnet durch seine Verwendung beim Polieren von Halbleiterplättchen, Metallen, Saphir oder Gadolinium-Gallium-Granat.

## Claims

1. Apparatus for free polishing, by means of which two surfaces of a wirkpiece are simultaneously polished, wherein the workpiece is placed in a hole of a holder, which ist thinner than the workpiece, between two rotatably mounted polishing plates with one polishing pad (11) each facing the workpiece, and means for feeding a polishing slurry to the pad surfaces, characterized in that at least one of the pads (11) has a surface facing the workpiece which is provided with a pattern of perforations such that the areas by means of which the two pad surfaces contact the workpiece surfaces to be polished are different.

2. Apparatus according to claim 1, characterized in that only the top pad (11) is provided with a perforation- pattern (17).

3. Apparatus according to claim 1 or 2, characterized in that the total perforated area (17) in a pad (11) comprises about 10 to about 40 per cent of the total area (including perforations) of the pad surface facing the workpiece.

4. Apparatus according to claim 3, characterized in that the total perforated area (17) in a pad (11) comprises about 22 per cent of the total area (including perforations) of the pad surface facing the workpiece.

5. Apparatus according to any one or combination of claims 1 to 4, characterized in that the pad (11) has a surface layer (13) consisting of porous polyurethane.

6. Apparatus according to any one or combination of claims 1 to 5, characterized in that the pad (11) comprises a substrate vonsisting of polyester fibres which are impregnated with polyurethane, pofyester-pofyure- thane, polyether-polyurethane or a synthetic latex material.

7. Apparatus according to claim 5 or 6, characterized in that the pad (11) has a thickness of between 1.0 and about 1.3 mm, the surface layer (13) having a thickness of between about 0.38 and 0.51 mm.

8. Process for simultaneously polishing two surfaces of a workpiece, using in particular an apparatus according to any one or combination of claims 1 to 7, characterized :n that the polishing slurry used is an aqueous, colloidal slurry containing silicon dioxide as an abrasive.

9. Process according to claim 8, characterized in that the speed of rotation of the polishing plates rotated in opposite directions is about 60 to 62 rpm.

10. Process according to claim 8 or 9, characterized in that the flow rate of the slurry is about 150 to 250 milliliters/per minute.

11. Process according to any one pr combination of claims 8 to 10, characterized by its application for polishing semiconductor wafers, metals, sapphire or gadolinium gallium garnet.

## Revendications

1. Dispositif pour le polissage »libre« permettant de polir simultanément deux faces d'une pièce de travail, dans lequel la pièce est placée dans un trou d'un support, ce dernier étant d'une épaisseur inférieure à celle de la pièce,m entre deux disques de polissage rotatifs munis chacun d'un tampon de polissage (11) tourné vers la pièce, et des moyens pour amener un liquide de polissage aux surfaces du tampon, caractérisé en ce qu'au moins un desdits tampons (11) présente vers la pièce une surface munie d'une configuration de perforations (17) de telle sorte que les deux surfaces des tampons qui entrent en contact avec les faces de la pièces à polir soient différentes.

2. Dispositif selon la revendication 1, caractérisé en ce que seul le tampon supérieur (11) est pourvu d'une configuration de perforations (17).

3. Dispositif selon la revendication 1 ou 2, caractérisé en ce que la surface totale des perforations (17) dans un tampon (11) est comprise entre environ 10 et environ 40% de la surface totale (y compris les perforations) du tampon présenté vers la pièce.

4. Dispositif selon la revendication 3, caractérisé en ce que la surface totale des perforations (17) dans un tampon couvre environ 22% de la surface totale (y compris les perforations) de la surface du tampon présenté vers la pièce.

5. Dispositif selon l'une quelconque ou plusieurs des revendications 1 à 4, caractérisé en ce que le tampon (11) à une couche de surface (13) constituée par du polyuréthane poreux.

6. Dispositif selon l'une quelconque ou plusieurs des revendications 1 à 5, caractérisé en ce que le tampon est constitué par un substrat à base de fibres de polyester imprégnées de polyuréthane de polyester-polyuréthane, de polyéther-polyuréthane ou d'une résine caoutchouteuse synthétique.

7. Dispositif selon la revendication 5 ou 6, caractérisé en ce que le tampon (11) a une épaisseur comprise entre environ 1,0 et 1,3 mm, alors que la couche de surfacer (13) a une épaisseur comprise entre environ 0,38 et 0,51 mm.

8. Procédé pour le polissage simultané de deux surfaces d'une pièce de travail en utilisant en particulier un dispositif selon l'une quelconque ou plusieurs des revendications 1 à 7, caractérisé en ce que l'on utilise comme liquide de polissage une solution aqueuse contenant un dioxyde de silicium colloïdal.

9. Procédé selon la revendication 8, caractérisé en ce que l'on ajuste la vitesse de rotation des disques de polissage tournant dans le sens opposé l'un rapport à l'autre à une vitesse comprise entre environ 60 et 62 tours/minute.

10. Procédé selon la revendication 8 ou 9, caractérisé en ce que la quantité d'apport du liquide de polissage est ajustée de sorte à être comprise entre environ 150 et 250 ml/minute.

11. Procédé selon l'une quelconque ou plusieurs des revendications 8 à 10, caractérisé en ce qu'il peut être utilisé pour le polisssage de microplaquettes semi-conductrices, métaux, saphir ou de gadolinium-gallium-grenat.
